# EUROPÄISCHE PATENTSCHRIFT

(11) **EP 0 833 298 B1**
(45) Veröffentlichungstag und Bekanntmachung des Hinweises auf die Patenterteilung: **28.11.2001**
(21) Anmeldenummer: 97113093.5
(22) Anmeldetag: 30.07.1997
(51) Int. Cl.: G09F 23/00, A47L 1/16

(54) **Werbeträger in Form eines Eiskratzers**
Advertising support in the form of an ice scraper
Support de publicité sous forme de raclette à glace

(30) Priorität: 27.09.1996 DE 29616840 U
(43) Veröffentlichungstag der Anmeldung: 01.04.1998
(73) Patentinhaber: Elasto Form Gerhard Sperber, 92237 Sulzbach-Rosenberg (DE)
(72) Erfinder: Sperber, Gerhard, 92237 Sulzbach-Rosenberg (DE); Igor, Juric, 65428 Rüsselsheim (DE)
(74) Vertreter: Stippl, Hubert, Dipl.-Ing.

(56) Entgegenhaltungen:
- DE-U- 8 811 747
- US-A- 3 229 316
- US-A- 5 418 998

## Beschreibung

Die Erfindung betrifft Werbeträger in Form eines Eiskratzers gemäß dem Oberbegriff des Patentanspruchs 1 sowie gemäß dem Oberbegriff des Patentanspruchs 10.

Als Stand der Technik sind als Werbeträger verwendete Eiskratzer bekannt, bei denen der Werbeaufdruck ohne besonderen funktionellen oder sonstigen Zusammenhang mit der Funktion des Eiskratzers am Eiskratzer angebracht ist. Der Sinn und Zweck derartiger üblicher Werbeaufdrucke erschöpft sich in der Mitteilung der jeweiligen Werbebotschaft.

Aus US-A3 229 316 ist ein Eiskratzer bekannt, welcher eine Arbeitskante am Ende eines verbreiterten Bereichs sowie einen gegenüberliegend befindlichen, sich verjüngenden Handgriff aufweist. Zwischen Arbeitskante und Handgriff befindet sich eine Bohrung beinhaltende Erhebung, die dazu dient, den Eiskratzer zur Sichtbarmachung des Fahrzeugs am oberen Ende der Antenne desselben aufzustecken. Im Griffbereich des Eiskratzers befindet sich eine dreidimensionale Reliefeinformung zur Wiedergabe einer Werbebotschaft. Die Aufgabe der vorliegenden Erfindung besteht nun darin, einen Werbeträger zu schaffen, welcher bei niedrigen Fertigungskosten eine erhöhte Werbewirkung gewährleistet.

Die Aufgabe wird durch einen Werbeträger in einer ersten Ausgestaltung durch die Merkmale des kennzeichnenden Teils des Patentanspruchs 1 gelöst. Die Unteransprüche 2 - 9 zeigen zweckmäßige Ausführungsformen der ersten Ausgestaltung. Die Aufgabe wird ferner durch einen Werbeträger in einer zweiten Ausgestaltung durch die Merkmale des kennzeichnenden Teils des Patentanspruches 10 mit vorteilhaften Ausführungsformen in den Patentansprüchen 11 bis 17 gelöst.

Durch den Werbeträger in der ersten Ausgestaltung nach Patentanspruch 1 wird die Werbewirksamkeit der Werbemitteilung erhöht, indem sie in den Blickfocus des Eiskratzers, den Eiskratzbereich, gesetzt wird. Bei Gebrauch des Eiskratzers fällt der Blick immer auf den vorderen Bereich, mit dem das Eis abgekratzt wird. Indem Bestandteile der Reliefeinformung die Zähne des Eiskratzers bilden, ist der praktische Nutzen mit einer effektiven Werbewirkung gekoppelt. Außerdem ist für das neuerungsgemäße Spritzgußteil kein zusätzlicher Fertigungsschritt notwendig, sondern seine Produktion erfordert lediglich einen austauschbaren Werkzeugeinsatz mit entsprechender Werbeeinformung nur für den Eiskratzbereich.

Um eine gewisse Stabilität der Reliefeinformung zu gewährleisten, steht gemäß Anspruch 2 nur ein Teil der Werbeeinformung als Eiskratzzähne frei ab, wobei der übrige Teil der Reliefeinformung in die Grundform des Eiskratzers übergeht. Um auch den in die Grundform des Eiskratzers übergehende Teil der Reliefeinformung erkennbar darzustellen, tritt dieser gemäß Anspruch 3 räumlich hervor. Ferner bewirkt diese Maßnahme einen besseren Halt bzw. eine Antirutschstütze bei Gebrauch.

Anspruch 4 hat eine einfache Herstellung des Werkzeugs ohne Hinterschneidungen zur Folge, was wiederum den Spritzvorgang an sich vereinfacht. Indem die Eiskratzzähne mit der Grundformfläche eine Ebene bilden, wirken diese bei Gebrauch nicht störend und besitzen dennoch eine ausreichend hohe Stabilität.

Indem die Zwischenräume gemäß Anspruch 5 des übrigen Teils der Reliefeinformung spitz nach außen zulaufen, trägt dies ebenfalls zur Stabilität im Eiskratzbereich bei. Außerdem bringt dies einen zusätzlichen optischen Effekt, in dem sich die Reliefeinformung allmählich bis zum Eiskratzzahn hin aufbaut.

Eine trapezförmige Form des Eiskratzers gemäß Anspruch 6 bewirkt eine optimale Handlichkeit und Kraftübertragung vom breiten Ende auf das schmale Ende gemäß Anspruch 7.

An einer anderen Seite ist gemäß Anspruch 8 eine Abziehlippe für nasse, beschlagene oder nur leicht angefrorene Fenster vorgesehen. Dafür steht dann auch vorzugsweise eine breite Seite des trapezförmigen Eiskratzers zur Verfügung. Die Abziehlippe besteht gemäß Anspruch 9 aus elastischem Material, wodurch eine optimale Endreinigung zu erreichen ist.

In einer zweiten Ausgestaltung nach Patentanspruch 10 besitzt der Werbeträger in Form eines Eiskratzers eine in den Griffbereich des Eiskratzers eingeformte dreidimensionale Reliefeinformung. Hierdurch besitzt der Griffbereich des Eiskratzers eine Doppelfunktion und wird einerseits als Griffläche sowie andererseits als Fläche für eine Reliefeinformung verwendet. Hierbei umfaßt die Reliefeinformung eine Konturierung des Außenumfangs des Griffbereichs, wobei die Reliefeinformung sowie Konturierung Merkmale eines Werbemotivs hervorheben. Hierdurch wird der Griffbereich werbewirksam verfremdet, so daß ggf. auch der gesamte Griffbereich aus der Reliefeinformung und dem jeweiligen durch die Reliefeinformung dargestellten Motiv z. B. von Konsumartikeln (bekannten Automarken, Fernsehern, Kameras etc.) bestehen kann. Hierdurch wird das Werbemotiv unmittelbar mit der Form des Eiskratzers verschmolzen, so daß ein besonders ungewöhnlicher und damit wirksamer Werbeeffekt entsteht. Dabei folgen die Konturen der Reliefeinformung der jeweiligen Außenkontur des abgebildeten oder beworbenen Artikels. Durch die Reliefeinformung ist es möglich, in Kombination mit einer Konturierung ein Werbemotiv (z.B. die Frontpartie eines Automobils) durch Hervorhebung bestimmter Teilbereiche (z.B. Kühlerhaube, Stoßstange, Scheinwerfer etc.) besonders realitätsnah und damit werbewirksam zu gestalten. Insgesamt kann sowohl die Vorderseite wie auch die Rückseite des Eiskratzers reliefartig ausgebildet sein und beispielsweise verschiedene Ansichten (z.B. die Vorder- und Rückansicht eines Automobils) zeigen, wodurch der Werbeeffekt nochmals gesteigert wird. Gleichzeitig kann die Reliefeinformung auch weiterhin als vollwertiger Griffbereich des Eiskratzers verwertet werden. Aufgrund des durch die Reliefeinformung abgebildeten Werbemotivs kann neben einer gesteigerten Realitätsnähe auch eine erhöhte Griffigkeit im Griffbereich des Eiskratzers erzielt werden.

In einer weiteren vorteilhaften Ausführungsform kann der Eiskratzer auch transparente Bereiche aufweisen, die mit jeweiligen Bereichen des abgebildeten Werbemotivs korrespondieren können (z.B. der Windschutzscheibe oder den Scheinwerfern eines abgebildeten Automobilmotivs). Durch Ausnehmungen oder Durchbrüche kann eine weitere Verfremdung und Gestaltung des Eiskratzers an passenden Stellen des jeweiligen durch die Reliefeinformung abgebildeten Werbemotivs (z.B. zwischen der Unterseite eines abgebildeten Automotivs und der Straßenoberfläche) erreicht werden.

In die Reliefeinformung kann zusätzlich eine (elastische) Abziehlippe zur Beseitigung von feuchtem Fensterbeschlag integriert werden. Eine zusätzliche (farbige) in Bedruckung der jeweiligen Reliefeinformung kann abhängig von den jeweiligen Kundenwünschen die Realitätsnähe des abgebildeten Werbemotivs nochmals steigern. Insgesamt kann somit ein Eiskratzer z.B. sowohl transparente wie nicht transparente Bereiche, Ausnehmungen sowie eine z. B. farbige Bedruckung aufweisen und auf der reliefartigen Oberfläche (ggf auf der Vorder- und Rückseite des Eiskratzers) das abgebildete Werbemotiv realitätsnah wiedergeben.

In einer weiteren vorteilhaften Ausführungsform ist der Eiskratzbereich des Werbeträgers im Querschnitt gesehen u-förmig ausgebildet, so daß der gesamte Werbeträger auf diesem u-förmigen Standteil abgestellt werden kann. Hierzu kann der Werbeträger z.B. an der Verkaufsstätte durch Aufstellen in den Regalen werbewirksam präsentiert werden. Wenn die beiden Schenkelenden des u-förmigen Standteils beide mit Reihen von Eiskratzzähnen versehen sind, kann die Eiskratzwirkung nochmals deutlich erhöht werden.

Der Standbereich des Eiskratzers kann neben einer u-förmigen Ausgestaltung auch v-förmig ausgeformt werden, so daß der Werbeträger auf den beiden v-förmig auseinanderklaffenden Reihen aus Eiskratzzähnen ebenfalls werbewirksam in den Verkaufsstätten aufgestellt werden kann.

Ausführungsbeispiele der Erfindung sind in den Zeichnungsfiguren näher erläutert. Es zeigen:
- Fig. 1: den Eiskratzer in einer ersten Ausführungsform in der Draufsicht,
- Fig. 2: eine Schnittdarstellung entlang der Linie A aus Fig. 1.,
- Fig.3 a, b: den Eiskratzer in einer zweiten Ausführungsform in der Draufsicht und in der Seitenansicht sowie
- Fig. 4 bis 6: weitere Ausführungsbeispiele für einen Eiskratzer nach Fig. 3A.

Gemäß Fig. 1 ist der Eiskratzer 1 in einer ersten Ausführungsform trapezförmig ausgebildet. Der Eiskratzbereich 2 trägt eine dreidimensionale Reliefeinformung 3 und befindet sich auf der schmalen Seite des Eiskratzers 1. Die Reliefeinformung 3 ist variierbar und besteht zur Anschauung vorliegend z.B. aus fünf X-Zeichen. Der Inhalt der Reliefeinformung 3 kann beliebig ausgestaltet sein. Die frei abstehenden Teile der Reliefeinformung 3 bilden die Eiskratzzähne 4, wobei der übrige Teil der Reliefeinformung 3 in die Grundform des Eiskratzers 1 übergeht.

Wie aus Fig. 2 ersichtlich ist, laufen die Zwischenräume 5 zwischen den übrigen Teilen der Werbeeinformung 3 spitz nach außen zu. Auf der dem Eiskratzbereich 2 gegenüberliegenden Seite ist die Abziehlippe 6 aus elastischem Material vorgesehen.

Fig. 3a zeigt einen Eiskratzer 1 in einer zweiten Ausführungsform, bei dem der Griffbereich 7 praktisch vollständig aus der Reliefeinformung 3 besteht, welche eine Automobildarstellung als Werbemotiv 8 darstellt. Die Reliefeinformung 3 umfaßt eine Konturierung 15, die die Außenkonturen des Werbemotivs 8 wiedergibt, so daß einzelne Merkmale des Werbemotivs 8 (z.B. die Motorhaube oder die Stoßstange) erhaben gegenüber den übrigen Bereichen des Werbemotivs ausgeführt sind.

Die Reliefeinformung 13 ist schematisch in der seitlichen Schnittansicht des Eiskratzers 1 nach Fig. 3b dargestellt und auf der Vorder- wie Rückseite des Eiskratzers 1 angebracht, so daß z.B. die Front- und Rückansicht des abgebildeten Werbemotivs reliefartig dargestellt werden kann.

Nach Fig. 3B besitzt der Eiskratzer 1 - im Querschnitt gesehen - einen u-förmigen Standbereich 14 mit Reihen 11, 12 von Eiskratzzähnen 4.

Neben einer üblichen flachen Ausführungsform im Endbereich der Eiskratzzähne 4 (vergleiche Fig. 2) erlaubt der Standbereich 14, daß der Eiskratzer 1 auf den Unterseiten der Reihen 11, 12 von Eiskratzzähnen 4 aufgestellt wird und somit in Verkaufsstätten werbewirksam plaziert werden kann.

Die Figuren 4 bis 6 zeigen weitere Eiskratzer 1 mit Werbemotiven 8. In Abbildung 4 bildet die Werbeeinformung 3 ebenso wie in Fig. 3a den gesamten Griffbereich 7 des Eiskratzers 1. Zusätzlich kann in die Reliefeinformung 3 auch eine insbesondere elastische Abziehlippe 6 integriert sein.

Fig. 5 zeigt einen Eiskratzer 1 mit einer Reliefeinformung 3, welche nur einen Teilbereich des Griffsbereichs 7 umfaßt. Das dortige Werbemotiv 8 überdeckt nur etwa ein Viertel des gesamten Griffbereichs 7.

In Fig. 6 wird der gesamte Griffbereich 7 durch die Reliefeinformung 3 (die Frontansicht eines Lastwagens) gebildet. In den Figuren 4 bis 6 sind transparente Bereiche 10 (z.B. die Windschutzscheiben und Scheinwerfer der Autodarstellungen) realitätsnah ausgeführt. Durchbrüche 9 können sich z.B. zwischen den Reifen der Autodarstellungen befinden und dürfen eine bestimmte Größe nicht überschreiten, um die Stabilität des Eiskratzers 1 nicht zu gefährden.

### BEZUGSZEICHEN

- 1: Eiskratzer
- 2: Eiskratzbereich
- 3: Werbeeinformung
- 4: Eiskratzzähne
- 5: Zwischenraum
- 6: Abziehlippe
- 7: Griffbereich
- 8: Werbemotiv
- 9: Durchbruch
- 10: transparenter Bereich
- 11: Reihe von Eiskratzzähnen
- 12: Reihe von Eiskratzzähnen
- 13: reliefartige Struktur
- 14: Standbereich

## Patentansprüche

1. Werbeträger in Form eines Eiskratzers (1) mit flacher Grundform und mit mindestens einem Eiskratzbereich (2)
**dadurch gekennzeichnet, daß**
a) eine dreidimensionale Reliefeinformung (3) im Eiskratzbereich (2) vorgesehen ist und
b) Bestandteile der Reliefeinformung (3) die Zähne (4) des Eiskratzbereichs (2) bilden.

2. Werbeträger nach Anspruch 1,
**dadurch gekennzeichnet, daß**
nur ein Teil der Reliefeinformung (3) als Eiskratzzähne (4) frei absteht und der übrige Teil der Reliefeinformung (3) in die Grundform des Eiskratzers (1) übergeht.

3. Werbeträger nach einem der vorhergehenden Ansprüche,
**dadurch gekennzeichnet, daß**
der übrige Teil der Reliefeinformung (3) auf der Grundform räumlich hervortritt.

4. Werbeträger nach einem der vorhergehenden Ansprüche,
**dadurch gekennzeichnet, daß**
die Eiskratzzähne (4) mit der Grundformfläche eine Ebene bilden.

5. Werbeträger nach einem der vorhergehenden Ansprüche,
**dadurch gekennzeichnet, daß**
- im Querschnitt des Werbeträgers gesehen - die Zwischenräume (5) zwischen dem übrigen Teil der Reliefeinformung (3) nach außen spitz zulaufen.

6. Werbeträger nach Anspruch 1,
**dadurch gekennzeichnet, daß**
die Grundform des Eiskratzers (1) trapezförmig ausgebildet ist.

7. Werbeträger nach Anspruch 6,
**dadurch gekennzeichnet, daß**
der Eiskratzbereich (2) am schmalen Ende des Eiskratzers (1) vorgesehen ist.

8. Werbeträger nach einem der vorhergehenden Ansprüche,
**dadurch gekennzeichnet, daß**
an mindestens einer weiteren Seite des Eiskratzers (1) eine Abziehlippe (6) vorgesehen ist.

9. Werbeträger nach Anspruch 8,
**dadurch gekennzeichnet, daß**
die Abziehlippe (6) aus elastischem Material besteht.

10. Werbeträger in Form eines Eiskratzers mit flacher Grundform, einem Griffbereich und mindestens einem Eiskratzbereich,
**dadurch gekennzeichnet, daß**
eine dreidimensionale Reliefeinformung (3) im Griffbereich (7) des Eiskratzers (1) vorgesehen ist, die Reliefeinformung (3) eine Konturierung (15) des Außenumfangs des Griffbereichs (7) umfaßt und die Reliefeinformung (3) sowie Konturierung (15) Merkmale eines Werbemotivs (8) hervorheben.

11. Werbeträger nach einem der Ansprüche 10,
**dadurch gekennzeichnet, daß**
der Eiskratzer (1) im Bereich der Reliefeinformung (3) mindestens einen transparenten Bereich (10) aufweist.

12. Werbeträger nach einem der Ansprüche 10 und 11,
**dadurch gekennzeichnet, daß**
der Eiskratzer (1) im Bereich der Reliefeinformung (3) mindestens einen Durchbruch (9) aufweist.

13. Werbeträger nach einem der Ansprüche 10 bis 12,
**dadurch gekennzeichnet, daß**
in die Reliefeinformung (3) eine elastische Abziehlippe (6) integriert ist.

14. Werbeträger nach einem der Ansprüche 10 bis 13,
**dadurch gekennzeichnet, daß**
die Reliefeinformung (3), bedruckt ist.

15. Werbeträger nach einem der Ansprüche 10 bis 14,
**dadurch gekennzeichnet, daß**
der Eiskratzbereich (2) - im Querschnitt betrachtet- u-förmig ausgebildet ist.

16. Werbeträger nach Anspruch 15,
**dadurch gekennzeichnet, daß**
der Eiskratzbereich (2) zwei Reihen (11, 12) von Eiskratzzähnen (4) aufweist.

17. Werbeträger nach Anspruch 16,
**dadurch gekennzeichnet, daß**
der Eiskratzer (1) auf den Reihen (11, 12) aufstellbar ist.

## Claims

1. Advertisement carrier in the form of an ice scraper (1) with a flat basic shape and with at least one ice-scraping region (2), **characterized in that**
a) a three-dimensional relief formation (3) is provided in the ice-scraping region (2), and
b) constituent parts of the relief formation (3) form the teeth (4) of the ice-scraping region (2).

2. Advertisement carrier according to Claim 1, **characterized in that** only part of the relief formation (3) projects freely as ice-scraping teeth (4) and the rest of the relief formation (3) merges into the basic shape of the ice scraper (1).

3. Advertisement carrier according to one of the preceding claims, **characterized in that** the rest of the relief formation (3) projects three-dimensionally from the basic shape.

4. Advertisement carrier according to one of the preceding claims, **characterized in that** the ice-scraping teeth (4) form a plane with the basic-shape surface.

5. Advertisement carrier according to one of the preceding claims, **characterized in that** - as seen in cross section of the advertisement carrier - the interspaces (5) between the rest of the relief formation (3) taper to a point in the outward direction.

6. Advertisement carrier according to Claim 1, **characterized in that** the ice scraper (1) is of trapezoidal basic shape.

7. Advertisement carrier according to Claim 6, **characterized in that** the ice-scraping region (2) is provided at the narrow end of the ice scraper (1).

8. Advertisement carrier according to one of the preceding claims, **characterized in that** a drawing-off lip (6) is provided on at least one further side of the ice scraper (1).

9. Advertisement carrier according to Claim 8, **characterized in that** the drawing-off lip (6) consists of elastic material.

10. Advertisement carrier in the form of an ice scraper with a flat basic shape, a grip region and at least one ice-scraping region, **characterized in that** a three-dimensional relief formation (3) is provided in the grip region (7) of the ice scraper (1), the relief formation (3) comprises a contouring (15) of the outer circumference of the grip region (7), and the relief formation (3) and contouring (15) emphasize features of an advertising motif.

11. Advertisement carrier according to Claim 10, **characterized in that** the ice scraper (1) has at least one transparent region (10) in the region of the relief formation (3).

12. Advertisement carrier according to either of Claims 10 and 11, **characterized in that** the ice scraper (1) has at least one through-passage (9) in the region of the relief formation (3).

13. Advertisement carrier according to one of Claims 10 to 12, **characterized in that** an elastic drawing-off lip (6) is integrated in the relief formation (3).

14. Advertisement carrier according to one of Claims 10 to 13, **characterized in that** the relief formation (3) has printing on it.

15. Advertisement carrier according to one of Claims 10 to 14, **characterized in that** the ice-scraping region (2) is of u-shaped design, as seen in cross section.

16. Advertisement carrier according to Claim 15, **characterized in that** the ice-scraping region (2) has two rows (11, 12) of ice-scraping teeth (4).

17. Advertisement carrier according to Claim 16, **characterized in that** the ice scraper (1) can be stood up on the rows (11, 12).

## Revendications

1. Support de publicité sous forme de raclette à glace (1) avec une forme de base plate et au moins une partie à racler la glace (2), **caractérisé en ce que**
a) une formation en relief (3) en trois dimensions est prévue dans la partie à racler la glace (2) et que
b) les éléments constituants la formation en relief (3) forment les dents (4) de la partie à racler la glace (2).

2. Support de publicité selon la revendication 1, **caractérisé en ce que** seule une partie de la formation en relief (3) dépasse librement comme dents de la raclette à glace (4) et que la partie restante de la formation en relief (3) se raccorde à la forme de base de la raclette à glace (1).

3. Support de publicité selon l'une des revendications précédentes, **caractérisé en ce que** la partie restante de la formation en relief (3) dépasse dans l'espace sur la forme de base.

4. Support de publicité selon l'une des revendications précédentes, **caractérisé en ce que** les dents de la raclette à glace (4) forment un plan avec la surface de la forme de base.

5. Support de publicité selon l'une des revendications précédentes, **caractérisé en ce que** les espaces intermédiaires (5) entre la partie restante de la formation en relief (3), vu en coupe transversale du support de publicité, se terminent en pointe vers l'extérieur.

6. Support de publicité selon la revendication 1, **caractérisé en ce que** la forme de base de la raclette à glace (1) est formée de manière trapézoïdale.

7. Support de publicité selon la revendication 6, **caractérisé en ce que** la partie à racler la glace (2) est prévue à l'extrémité étroite de la raclette à glace (1).

8. Support de publicité selon l'une des revendications précédentes, **caractérisé en ce qu**'une lèvre de lissage (6) est prévue sur au moins un autre côté de la raclette à glace (1).

9. Support de publicité selon la revendication 8, **caractérisé en ce que** la lèvre de lissage (6) est composée d'un matériau élastique.

10. Support de publicité sous forme de raclette à glace avec une forme de base plate, une poignée et au moins une partie à racler la glace, **caractérisé en ce qu'**une formation en relief (3) en trois dimensions est prévue dans la poignée (7) de la raclette à glace (1), que la formation en relief (3) comprend un contour (15) du pourtour extérieur de la poignée (7) et que la formation en relief (3) ainsi que le contour (15) soulignent des caractéristiques d'un motif publicitaire (8).

11. Support de publicité selon la revendication 10, **caractérisé en ce que** la raclette à glace (1) présente au moins une partie transparente (10) dans la partie de la formation en relief (3).

12. Support de publicité selon l'une des revendications 10 et 11, **caractérisé en ce que** la raclette à glace (1) présente au moins une ouverture (9) dans la partie de la formation en relief (3).

13. Support de publicité selon l'une des revendications 10 à 12, **caractérisé en ce qu**'une lèvre de lissage (6) élastique est intégrée dans la formation en relief (3).

14. Support de publicité selon l'une des revendications 10 à 13, **caractérisé en ce que** la formation en relief (3) est imprimée.

15. Support de publicité selon l'une des revendications 10 à 14, **caractérisé en ce que** la partie à racler la glace (2) est en forme de U, vue en coupe.

16. Support de publicité selon la revendication 15, **caractérisé en ce que** la partie à racler la glace (1) présente deux rangées (11, 12) de dents de raclette à glace (4).

17. Support de publicité selon la revendication 16, **caractérisé en ce que** la raclette à glace (1) peut être posée sur les rangées (11, 12).
